# EUROPÄISCHE PATENTSCHRIFT

(11) **EP 3 263 825 B1**
(45) Veröffentlichungstag und Bekanntmachung des Hinweises auf die Patenterteilung: **29.04.2020**
(21) Anmeldenummer: 16020253.7
(22) Anmeldetag: 28.06.2016
(51) Int. Cl.: E06B 9/325

(54) **RAFFSTORE**
LAMELLAR BLIND
STORE À LAMELLES

(43) Veröffentlichungstag der Anmeldung: 03.01.2018
(73) Patentinhaber: ROMA KG, 89331 Burgau (DE)
(72) Erfinder: Maier, Wilfried, 89189 Neenstetten (DE)
(74) Vertreter: Munk, Ludwig

(56) Entgegenhaltungen:
- EP-A1- 0 321 800
- EP-A1- 0 621 391
- DE-A1- 3 037 701
- DE-A1- 4 002 571

## Beschreibung

Die Erfindung betrifft einen Raffstore gemäß dem Oberbegriff des Anspruchs 1.

Raffstoren der gattungsgemäßen Art weisen einen an Aufzugbändern aufzieh- und ablassbaren Behang aus Behanglamellen und einer unteren Endleiste auf, wobei die Aufzugbänder zum Aufziehen und Ablassen des Behangs an der unteren Endleiste angreifen und wobei gewöhnlich zu beiden Seiten des Behangs eine Führungsschiene vorgesehen ist, in der zumindest die untere Endleiste, meist aber auch die Behanglamellen, geführt sind.

Gegenüber anderen Gebäudeöffnungsverschattungsvorrichtungen wie beispielsweise Rollläden weisen Raffstoren dabei den Nachteil einer höheren Anfälligkeit für Windstöße oder dergleichen auf.

Um einen Raffstore mit verbesserter Windstabilität zu schaffen, weisen gattungsgemäße Raffstoren daher eine Hochschiebesicherungsvorrichtung für die Endleiste auf, welche in einem Sperrzustand eine Bewegung der Endleiste zumindest nach oben verhindert und in einem Freigabezustand zulässt.

Dadurch kann beispielsweise bei einem drohenden Gewitter oder Sturm die Endleiste des abgelassenen Behangs fixiert werden, so dass der Behang gegenüber angreifenden Windstößen deutlich an Stabilität gewinnt.

So zeigen die Patentanmeldungen DE 30 37 701 A1, EP 0 621 391 A1 und EP 0321 800 A1 jeweils Raffstoren, bei denen die Aufzugbänder der Raffstoren jeweils in den Führungsschienen verlaufen und nicht direkt an der Endleiste des Raffstorebehangs angreifen, sondern über einen in der jeweiligen Führungsschiene angeordneten Verriegelungsmechanismus mit einem in der Führungsschiene beweglich geführten Gleitkörper. Die Endleiste des Raffstorebehangs greift dabei mit einem stirnseitigen Führungsstift in eine Ausnehmung im Gleitkörper. Der Verriegelungsmechanismus ist dabei so ausgebildet, das ein entsprechender Riegel in eine Sperrstellung gelangt, wenn der Behang unabhängig vom Aufzugband angehoben wird, wenn das Aufzugsband also nicht unter Last ist.

Diese Anordnungen weisen allerdings relativ viele aufeinander abzustimmende Bauteile auf und sind daher in der Montage und im Betrieb relativ aufwändig und fehleranfällig. Zudem ist zwingend ein in der Führungsschiene angeordnetes Aufzugband nötig.

Die deutsche Patentanmeldung DE 40 02 571 A1 zeigt einen Raffstore mit einer Hochschiebesicherungsvorrichtung, die in der Hauptsache aus einer Sperrklinke und einem in der Führungsschiene geführten Verriegelungskörper besteht. Der Verriegelungskörper hängt über ein eigenes Aufzugband unabhängig von den Aufzugbändern der Endleiste an der Wickelwelle. Die Sperrklinke ist dagegen schwenkbar an der Führungsschiene befestigt. Der Verriegelungskörper belässt die Sperrklinke beim Abwickeln des Behangs in einer Freigabestellung und erreicht bei vollständig abgelassenem Behang eine Sperrrstellung, in der er eine Verriegelung der Endleiste mittels der Sperrklinke hält, so dass eine nicht über die Aufzugbänder erfolgende Behangbewegung nach oben gesperrt ist.

Zusätzlich zu dem zum Aufwickeln des Behangs nötigen Aufzugbändern muss also ein weiteres Aufzugsband für den Verriegelungskörper vorgesehen sein, wobei der Auf- und Abwickelvorgang der Behangaufzugbänder einerseits und des Verriegelungskörperaufzugbands andererseits genau aufeinander abgestimmt sein müssen.

Hiervon ausgehend ist es daher Aufgabe der vorliegenden Erfindung, einen alternativen Raffstore mit verbesserter Windstabilität zu schaffen.

Diese Aufgabe wird mit den Merkmalen des Anspruchs 1 gelöst.

Die Hochschiebesicherung umfasst dabei zumindest ein zwischen einer Sperrstellung und einer Freigabestellung bewegliches Sperrglied, welches in seiner Sperrstellung eine Bewegung der Endleiste verhindert und in seiner Freigabestellung zulässt. Um die Hochschiebesicherungsvorrichtung zwischen ihrem Sperrzustand und ihrem Freigabezustand hin- und her schalten zu können, bzw. um das Sperrglied wahlweise in seine Sperrstellung oder seine Freigabestellung bewegen zu können, weist die Hochschiebesicherungsvorrichtung ferner eine Schaltmechanik auf, mit der sich das Sperrglied betätigen lässt. Die Schaltmechanik umfasst dabei eine Schaltwelle, die drehbar an der Endleiste aufgenommen ist und mit dem zumindest einen Sperrglied in Wirkverbindung steht, um das Sperrglied zwischen seiner Sperrstellung und seiner Freigabestellung hin- und her zu schalten.

Vorteilhaft weist der Raffstore an den beiden Längsseiten der Behanglamellen angreifende Wendebänder auf, über die die Behanglamellen zumindest bei abgelassenem Behang zwischen einer Belichtungsstellung mit voneinander abgehobenen Behanglamellen und einer Verschattungsstellung mit aneinander anliegenden Behanglamellen verschwenkbar sind, wobei die an der Endleiste angreifenden Aufzugbänder so durch die Behanglamellen oder an den Behanglamellen vorbeigeführt sind, dass sie sich in der Verschattungsstellung vollständig auf einer dem Gebäude zugewandten Seite des Behangs befinden.

Dadurch wird der Einsatzbereich der erfindungsgemäßen Hochschiebesicherung wesentlich erweitert. Denn durch die Lage hinter der geschlossenen Lamellenfront sind die Aufzugbänder dem direkten Zugriff eines Einbrechers entzogen und können zumindest nicht ohne Weiteres durchgeschnitten werden. Dadurch gelingt der Einsatz der erfindungsgemäßen Hochschiebesicherung als Einbruchsschutz. Das Sperrglied ist dabei aus Gründen der Optik und des Witterungsschutzes bevorzugt innerhalb der jeweils zugeordneten Führungsschiene angeordnet, obwohl es theoretisch auch denkbar wäre, das Sperrglied außen an der Führungsschiene vorzusehen, um die Hochschiebeblockade zwischen Führungsschiene und Endleiste herzustellen.

Wenn die Endleiste wie gattungsgemäß üblich eine Profilanordnung aufweist, die auf einer oder meist auf beiden Stirnseiten mit einem in die zugeordnete Führungsnut der dortigen Führungsschiene hineinragenden Führungskörper versehen ist, kann das Sperrglied durch an den Führungskörpern beweglich angebrachte Sperrklinken gebildet werden, welche jeweils zwischen der Sperrstellung und der Freigabestellung beweglich sind und in der Sperrstellung mit zumindest einem Angriffsabschnitt in Angriff an der zugeordneten Führungsschiene stehen, in der Freigabestellung aber nicht.

Weiterhin bevorzugt weist die Sperrklinke dabei zwei in der Sperrstellung an gegenüberliegenden, vertikalen Innenwänden der Führungsschiene angreifende Angriffsabschnitte auf. Jeder Angriffsabschnitt kann vorteilhaft als zur zugeordneten Innenwand der Führungsschiene hin spitz zulaufender Vorsprung ausgebildet sein, so dass mit einer mäßigen, auf die Sperrklinke aufgebrachten Anpresskraft ein Reibschluss mit der Innenwand der Führungsschiene hergestellt wird, sich der spitz zulaufende Vorsprung bei einer erhöhten Anpresskraft jedoch in das Material der Führungsschiene eindrückt und einen Formschluss zur Führungsschiene herstellt. Dieser kann noch verbessert werden, wenn die dem jeweiligen Angriffsabschnitt zugeordnete Innenwand der Führungsschiene mit Querrillen versehen ist.

Erstreckt sich die Schaltwelle dabei in Längsrichtung der Endleiste, so gelingt ein relativ einfacher Aufbau der Schaltmechanik.

Dabei kann die Schaltwelle zumindest einen Nockenwellenabschnitt mit einem

Schaltnocken aufweisen, welcher an dem Sperrglied, also in vorteilhafter Weiterbildung an der an dem zugeordneten Führungskörper angebrachten Sperrklinke angreift. Die Schaltwelle kann ferner einen mit dem Nockenwellenabschnitt fluchtenden Betätigungswellenabschnitt aufweisen, an dem zur Betätigung der Schaltung angegriffen werden kann. Der Betätigungswellenabschnitt kann dabei vorteilhaft ein sich innerhalb der Endleiste erstreckender Wellenabschnitt sein. Dabei ist es aus Gründen einer einfacheren Montierbarkeit bevorzugt, wenn der Nockenwellenabschnitt und der Betätigungswellenabschnitt separate Bauteile sind, welche drehfest miteinander verbunden sind.

Unabhängig davon, ob zur Betätigung des aus einem oder mehreren Sperrgliederelementen z.B. Sperrklinken bestehenden Sperrglieds die vorstehend angesprochene Schaltwelle oder mehrere derartige Schaltwellen vorgesehen ist bzw. sind oder nicht kann die Schaltmechanik eine Anzahl Betätigungsschalter umfassen, durch deren Betätigung die Hochschiebesicherungsvorrichtung zwischen dem Sperrzustand und dem Freigabezustand schaltbar ist, bevorzugt eine der Anzahl Sperrglieder entsprechende Anzahl drehfest mit dem Betätigungswellenabschnitt verbundener Betätigungsschalter.

Damit gelingt das Ein- und Ausschalten der Hochschiebesicherungsvorrichtung per Hand oder über eine Steuereinheit des Raffstores, z.B. durch Erfassen der Erreichung der Endlage des Behangs. Es ist jedoch besonders vorteilhaft, wenn sich die Hochschiebesicherungsvorrichtung gegen ein unabhängig von den Aufzugbändern erfolgendes Hochschieben der Endleiste sperrt, ein Aufziehen und Ablassen der Endleiste über die Aufzugbänder aber zulässt. Mit anderen Worten, wenn die Hochschiebesicherungsvorrichtung selbsttätig funktioniert und nicht von Hand oder über eine Steuerung getriggert ein- oder ausgeschaltet werden muss. Die Hochschiebesicherungsvorrichtung ist dann vorteilhaft in jeder Stellung der Endleiste in Kraft, erlaubt aber gleichzeitig eine Bewegung der Endleiste über die Aufzugbänder.

Dazu kann eine Anzahl der Aufzugbänder so an die Hochschiebesicherungsvorrichtung angekoppelt sein, dass diese ihren Sperrzustand einnimmt, wenn das Endleistengewicht nicht an der angekoppelten Anzahl der Aufzugbänder zieht, dagegen ihren Freigabezustand, wenn das Endleistengewicht an der angekoppelten Anzahl der Aufzugbänder zieht. Das auf die angekoppelten Aufzugbänder wirkende oder nicht wirkende Gewicht der Endleiste wird also als Schaltsignal verwendet, mit dem erfasst wird, ob ein unerwünschtes Hochschieben der Endleiste, etwa durch einen Einbrecher, vorliegt, oder ob die Aufzugbänder an der Endleiste angreifen, um den Behang aufzuziehen oder abzulassen. Das als Schaltsignal verwendete Gewicht der Endleiste muss dabei nicht zwangsläufig dem Gesamtgewicht der Endleiste entsprechen. Es reicht, wenn nur eines oder einige der Aufzugbänder an die Hochschiebesicherungsvorrichtung angekoppelt sind.

Zur Ankopplung der Anzahl der Aufzugbänder an die Hochschiebesicherungsvorrichtung kann dabei eine der Anzahl der angekoppelten Aufzugbänder entsprechende Anzahl an der Endleiste angebrachter Lagerböcke dienen, die dort zwischen einer dem Sperrzustand entsprechenden Drehstellung und einer dem Freigabezustand der Hochschiebesicherungsvorrichtung bzw. der Sperrstellung und der Freigabestellung des Sperrglieds entsprechenden Drehstellung schwenkbeweglich angebracht sind. Dabei ist an jedem der Anzahl der Lagerböcke eines der angekoppelten Aufzugbänder mit Abstand zu einer Schwenkachse angebracht, um die herum diese Schwenkbewegung ausgeführt wird. Ferner kann jedem Lagerbock eine Vorspanneinrichtung zugeordnet sein, welche den Lagerbock in seine den Sperrzustand bzw. der Sperrstellung entsprechende Drehstellung vorspannt, und zwar entgegen dem Gewicht der Endleiste, welches auf das an dem Lagerbock angebrachte Aufzugband wirkt (oder, im Falle eines unerwünschten Hochschiebens, eben nicht wirkt).

Die Lagerböcke entsprechen somit den Betätigungsschaltern der Schaltmechanik, jedoch mit Kopplung an die Aufzugbänder, d.h. die Schalter werden über die Aufzugbänder und die entgegen wirkenden Vorspanneinrichtungen im Ansprechen auf das Vorliegen oder Nichtvorliegen einer Gewichtsbelastung des jeweiligen Aufzugbands betätigt oder nicht betätigt, und zwar so, dass die Hochschiebesicherungsvorrichtung greift, wenn ein Hochschieben der Endleiste unabhängig von den Aufzugbändern, also durch Einwirken einer dritten Kraft (Einbrecher, Windstoß) erfolgt, aber ausgeschaltet bleibt, wenn die Endleiste wie vorgesehen über die Aufzugbänder bewegt wird.

Damit sich die per Aufzugband bzw. entgegen wirkende Vorspanneinrichtung (z.B. eine Ringfeder oder dergleichen) und die Schaltwelle auf das Sperrglied bzw. die Sperrklinke übertragene Drehmoment nicht einfach in eine Dreh- bzw. Schwenkbewegung der Endleiste auswirkt, ist in weiterer vorteilhafter Weiterbildung der übergeordneten Maßnahmen eine Gegenhaltevorrichtung vorgesehen, um die Endleiste gegen zu halten. Dafür kann beispielsweise jeder Führungskörper einen von der Profilanordnung in die zugeordnete Führungsnut hinein ragenden Verbindungsschenkel und einen sich längs und in der Führungsnut erstreckenden Abstützschenkel mit in Führungsnutlängsrichtung beabstandeten Auf- bzw. Anlagen zur Abstützung an der Führungsnut bzw. an einer oder mehrerer geeigneter Innenwände der Führungsnut aufweisen. Diese Auflagen können dabei weiter bevorzugt als drehbar an dem Abstützschenkel des Führungskörpers angebrachte Rollen ausgebildet sein, insbesondere als zwei voneinander in Führungsnutlängsrichtung beabstandete Rollen, die zum Einen während des Aufziehens oder Ablassens des Behangs in der Führungsnut ablaufen können und zum Anderen aufgrund ihrer Beabstandung als Gegenhaltehebel dem Drehmoment entgegen wirken, welches über die Aufzugbänder, die Vorspanneinrichtungen, die Lagerböcke und die Lagerwelle auf die Endleiste ausgeübt wird.

Dabei können die beiden Führungsschienen jeweils eine Führungsnut für die Endleiste und eine separate, andere Führungsnut für die Behanglamellen aufweisen, welche vorzugsweise in Normalrichtung zum Behang neben der Führungsnut für die Endleiste angeordnet ist. Die Endleiste einerseits und die Behanglamellen andererseits sind dann jeweils in eigenen Führungsnuten geführt, was sich aufgrund der relativ voluminösen Ausgestaltung der an der Endleiste angebrachten Führungskörper mit den zahlreichen in den zugeordneten Führungsnuten untergebrachten und angreifenden Bauteilen (Rollen, Sperrwinkel) einerseits und den im Regelfall demgegenüber relativ kleinen Führungsköpfen der Behanglamellen von Vorteil ist.

Weiterhin vorteilhaft weist die Profilanordnung der Endleiste ein Basisprofil mit einem sich längs des Basisprofils erstreckenden Längskanal auf, in dem die Schaltwelle mit den daran angebrachten Lagerböcken aber auch Befestigungsfüße der beiden stirnseitigen Führungskörper untergebracht werden können. Vorzugsweise ist der Längskanal des Basisprofils dabei nach oben offen, so dass der Einbau dieser Bauteile erleichtert wird. Die Profilanordnung kann dann ein Deckprofil aufweisen, welches den Längskanal oberseitig verdeckt, allerdings entsprechende Durchtrittsschlitze oder dergleichen für die an den Lagerböcken angebrachten Aufzugbänder aufweisen kann.

Die Führungskörper können dann jeweils den an der Endleiste angebrachten Befestigungsfuß, den von dort aus in die zugeordnete Führungsschiene hineinragenden Verbindungsschenkel und den in der Führungsschiene geführten Abstützschenkel aufweisen. Der Befestigungsfuß kann dabei in dem Längskanal des Basisprofils beispielsweise eingeschraubt oder anderweitig befestigt sein.

Zumindest der Befestigungsfuß, bevorzugt die gesamte Breite des Führungskörpers, ausgehend von der dem Endleisteninneren zugewandten Seite des Befestigungsfußes bis zu der abgewandten Gegenseite des Abstützschenkels, kann dabei von dem Nockenwellenabschnitt der Schaltwelle durchdrungen sein. Der Betätigungswellenabschnitt kann sich dagegen vollständig innerhalb des Längskanals des Basisprofils über die gesamte Länge der Endleiste zwischen den beiden seitlich an den Führungsköpfen aufgenommenen Nockenwellenabschnitten erstrecken, beispielsweise als Vierkantwelle, welche in entsprechende Vierkantausnehmungen der beiden Nockenwellenabschnitte eingesteckt ist. Es wäre jedoch auch denkbar, jeweils nur eine vom am jeweils äußersten Aufzugband angebrachten Lagerbock zum zugeordneten Nockenwellenabschnitt reichenden Betätigungswellenabschnitt vorzusehen.

Wenn die Sperrklinke dabei jeweils auf der der Profilanordnung der Endleiste abgewandten Seite des Abstützschenkels oberhalb der Schaltwelle drehbar angebracht ist und zwei von dort nach unten ragende Mitnehmerfortsätze aufweist, die eine sich nach unten hin öffnende Ausnehmung beidseitig begrenzen, kann der Schaltnocken des Nockenwellenabschnitts zwischen die beiden Mitnehmerfortsätze in die Ausnehmung greifen, um die Sperrklinke zu betätigen. Dazu kann der Schaltnocken stirnseitig an dem den Abstützschenkel durchgreifenden Nockenwellenabschnitt vorgesehen sein.

Im Folgenden wird anhand der beiliegenden Zeichnungen eine vorteilhafte Ausführungsform der Erfindung näher erläutert.

Es zeigen:
- Figur 1: eine perspektivische Gesamtansicht eines Raffstores gemäß einer vorteilhaften Ausführungsform der Erfindung;
- Figur 2: Einzelheit II in Figur 1;
- Figur 3a und Figur 3b: eine Schnittansicht in der in Fig. 2 eingezeichneten Schnittebene III-III, einmal im Freigabezustand der Hochschiebesicherungsvorrichtung und einmal in einem Sperrzustand der Hochschiebesicherungsvorrichtung;
- Figur 4a und Figur 4b: der Figur 2 entsprechende, perspektivische Einzelansichten einer Endleiste des Raffstores bei abgenommenem Deckprofil in den in den Figuren 3a und 3b gezeigten Zuständen;
- Figur 5: eine Explosionsdarstellung eines Führungskörpers der Endleiste;
- Figur 6: eine Seitenansicht eines Ausschnitts des Behangs des in Fig. 1 gezeigten Raffstores in Verschattungsstellung; und
- Figur 7: eine der Fig. 6 entsprechende Ansicht bei in Belichtungsstellung befindlichem Behang.

Zunächst wird Bezug genommen auf die Fig. 1, welche einen Raffstore mit einem Behang zeigt, der aus Behanglamellen 1 und einer unteren Endleiste 4, 4a, 7 besteht und zu seinen beiden Seiten jeweils in einer Führungsschiene 6 geführt ist. Dabei sind Aufzugbänder 3 mit der unteren Endleiste 4 verbunden, über die die Endleiste 4, 4a, 7 aufgezogen und abgelassen werden kann, welche dabei die Behanglamellen 1 mitnimmt. An den Längskanten der Behanglamellen 1 sind dabei fluchtend mit den Aufzugbändern 3 Wendebänder 2 angebracht, um die Behanglamellen 1 zwischen der in Fig. 1 gezeigten Belichtungsstellung und einer Verschattungsstellung auf- und zujalousieren zu können. Die Aufzugbänder 3 und die Wendebänder 2 sind dabei auf fachnotorisch bekannte Art an sogenannten Wendegetrieben aufgehängt, die auf einer beispielsweise als Vierkantwelle ausgebildeten Wickelwelle drehfest aufgenommen sind, die zusammen mit einem entsprechenden Antrieb in dem Kasten oberhalb des Behangs angeordnet ist.

Wie aus der Figur 2 hervorgeht, weist die Endleiste 4, 4a, 7 dabei an ihren beiden Stirn- bzw. Schmalseiten jeweils einen Führungskörper 7 auf, der insgesamt in etwa eine L-Form hat und in eine Führungsnut 15 der Führungsschiene 6 hinein ragt, um die Endleiste 4, 4a, 7 zu führen. Die Endleiste 4, 4a, 7 weist ferner einen Profilabschnitt 4, 4a auf, bestehend aus einem Basisprofil 4, welches in der Fig. 2 gezeigt ist und einem darauf angebrachten Deckprofil 4a, welches der Fig. 1 zu entnehmen ist. In dem Basisprofil 4 ist dabei ein sich längs des Basisprofils 4 erstreckender, nach oben hin offener Kanal 14 vorgesehen, der mittels des Deckprofils 4a abgedeckt ist und in dem nicht nur die beiden stirnseitigen Führungskörper 7 an dem Basisprofil angebracht sind, sondern ferner eine Vierkantwelle 8 mit daran befestigten Lagerböcken 9 untergebracht ist. Wie nachstehend noch näher erläutert werden wird, stellt die Vierkantwelle 8 einen Betätigungswellenabschnitt 8 einer Schaltwelle 8, 8a dar und die Lagerböcke 9 Betätigungsschalter 9 für die Schaltwelle 8, 8a. Dabei sind lediglich die beiden seitlich nahe den Führungsschienen 6 angebrachten Aufzugbänder 3 über jeweils einen Lagerbock 9 an der Endleiste 4, 4a, 7 befestigt, wohingegen die beiden mittleren Aufzugbänder 3 auf fachnotorisch bekannte Art daran angebracht sind, etwa an feststehend an dem Basisprofil 4 angebrachten Lagerböcken.

In Normalrichtung zur Behangebene auf der dem Gebäudeinneren zugewandten Seite der Führungsnut 15 ist dabei eine weitere, sich längs der Seitenführungsschiene 6 erstreckende Kammer vorgesehen, in die ein Kunststoffinlet 19 eingesteckt ist, welches eine zweite Führungsnut 16 für die ebenfalls über Führungskörper geführten Behanglamellen 1 bildet.

Die Figuren 6 und 7 zeigen die Behanglamellen des Behangs in Verschattungsstellung einerseits und in Belichtungsstellung andererseits. Die Behanglamellen weisen dabei jeweils ein Lamellenprofil mit einem kurzen Schenkel und einem langen Schenkel auf. Der kurze Schenkel befindet sich dabei auf der dem Gebäudeinneren zugewandten Seite des Behangs und weist Lochungen auf, durch die die Aufzugbänder 3 geführt sind. Werden die Behanglamellen 1 aus der in Figur 7 gezeigten Belichtungsstellung in die in Figur 6 gezeigte Verschattungsstellung mittels Betätigung der Wendebänder 2 verschwenkt, so kann also die gesamte Länge des langen Schenkels zum Abschatten der Gebäudeöffnung eingesetzt werden, wohingegen der kurze Profilschenkel die Durchlässe für die Aufzugbänder 3 und nicht gezeigte Führungskörper trägt, welche in die zugeordneten Führungsnuten 19 der Seitenführungsschienen 6 eingreifen. Im geschlossenen Zustand werden die Aufzugbänder 3 somit von außen her gesehen verdeckt und können zumindest nicht ohne Weiteres durchgeschnitten werden. Ein Hochschieben der Endleiste 4, 4a, 7 verhindert dagegen eine nachstehend noch näher erläuterte Hochschiebesicherungsvorrichtung, so dass sich insgesamt nicht nur eine hohe Windstabilität des Raffstorebehangs ergibt, sondern auch eine gewisse Einbruchshemmung.

Der in der Figur 2 gezeigte Ausschnitt der unteren Endleiste 4, 4a, 7 ist in den Figuren 4a und 4b einzeln dargestellt, und zwar in zwei Zuständen der Hochschiebesicherungsvorrichtung, einem in Figur 4b gezeigten Sperrzustand, in dem die Hochschiebesicherungsvorrichtung eine Bewegung der Endleiste entlang der Führungsschiene 6 nach oben verhindert und in Figur 4a in einem Freigabezustand, in dem die Hochschiebesicherungsvorrichtung diese Bewegung zulässt. Dabei dient das Aufzugband 3 als Auslöser eines Schaltvorgangs, der die Hochschiebesicherungsvorrichtung von dem einen in den anderen Zustand versetzt und umgekehrt. Dazu ist das Aufzugband 3 an dem somit als Betätigungsschalter dienenden Lagerbock 9 angebracht, im gezeigten Beispiel mit einer endseitigen Schlaufe um einen entsprechenden Stift herumgeschlauft. Der Lagerbock 9 ist wiederum drehfest auf der als Betätigungswellenabschnitt 8 einer Schaltwelle 8, 8a dienenden Vierkantwelle 8 aufgenommen. Dabei ist eine als Vorspanneinrichtung 5 dienende Ringfeder 5 um die Vierkantwelle 8 herum gelegt.

Über die exzentrisch zur Schaltwelle 8, 8a vorgesehene Aufhängung der Endleiste 4, 4a, 7 an dem Aufzugband 3 wird eine über das Aufzugband 3 auf den Lagerbock aufgebrachte Zugkraft in ein Drehmoment um die Schaltwelle 8, 8a übersetzt, wobei die Zugkraft dem (Teil) -gewicht der Endleiste 4, 4a, 7 entspricht, welches an dem Aufzugband 3 hängt. Die Ringfeder 5 ist dabei so an dem Basisprofil 4 der Endleiste 4, 4a, 7 abgestützt, dass sie diesem Drehmoment entgegen wirkt, den Lagerbock 9 mit seinem radialen Außenbereich an den Boden eins Längskanals 14 in dem Basisprofil 4 drückt, wenn, wie in Figur 4b gezeigt, das Aufzugband 3 nicht an dem Lagerbock 9 zieht, d.h. wenn das Aufzugband 3 zugkraftlos wird, weil ein unabhängig von den Aufzugbändern folgendes Hochschieben des Behangs vorliegt.

Hängt die Endleiste 4, 4a, 7 dagegen mit ihrem ganzen Gewicht an den Aufzugbändern 3, etwa während des Aufziehens oder des Ablassens des Behangs mittels der Aufzugbänder 3 oder auch in einem bewegungslosen Zustand der Endleiste 4, 4a, 7, ohne dass ein Hochschiebeversuch von dritter Seite vorliegt, so zieht das an den Lagerbock 9 gekoppelte Aufzugband 3 den Lagerbock mit seinem radialen Außenbereich nach oben gegen eine zugeordnete Randwulst, die an dem oberen Ende einer Seitenwand des Längskanals 14 nach innen überkragt. Das dabei mittels des Lagerbocks 9 auf die Vierkantwelle 8 übertragene Drehmoment überwindet somit die dem entgegenwirkende Vorspannung der Ringfeder 9, so dass der Lagerbock 9 in die in Figur 4a gezeigte Stellung gelangt, die dem Freigabezustand der Hochschiebesicherungsvorrichtung entspricht, während Figur 4b dem Sperrzustand bei einem Versuch des Hochschiebens der Endleiste 4, 4a, 7 entspricht.

Stirnseitig ist dabei der Führungskopf 7 in dem Längskanal 14 des Basisprofils 4 befestigt, welcher in der Figur 5 im Einzelnen gezeigt ist und einen Befestigungsfuß 7c aufweist, der in den Längskanal 15 eingeschoben und dort mittels einer Madenschraube 7d verschraubt ist. Der Führungskörper 7 weist dabei einen von dem Befestigungsfuß 7d ausgehenden, nach außen abstehenden und in die Führungsnut 15 (Figur 2) hineinragenden Verbindungsschenkel 7b auf, an den ein in der Führungsnut 15 geführter, in Führungsnutlängsrichtung längserstreckter Abstützschenkel 7a anschließt.

Der Führungskörper 7 ist dabei über seine gesamte Breite durch den Befestigungsfuß 7c, den Verbindungsschenkel 7b und den Abstützschenkel 7a hindurch von einem Nockenwellenabschnitt 8a der Schaltwelle 8, 8a durchdrungen, der auf seiner der Endleiste 4, 4a, 7 abgewandten Stirnseite einen Schaltnocken 11 trägt und auf seiner ins Innere des Längskanals 14 hineinragenden Seite eine zu der Vierkantwelle 8 passende Formausnehmung, in welche die Vierkantwelle 8 eingesteckt ist.

Oberhalb des Schaltnockens 11 auf der dem Basisprofil der abgewandten Seite des Abstützschenkels 7a ist dabei eine als Sperrglied dienende Sperrklinke 10, 10a angelenkt, welche aus zwei Teilen 10, 10a besteht, die mittels einer in Figur 5 gezeigten, U-förmigen Befestigungsklammer oder auf andere Weise miteinander verbunden sind. Dabei ist das eine Teil 10a als ringförmiges Bauteil mit einem nach radial außen hin spitz zulaufendem Vorsprung 13 ausgebildet, wobei das andere Bauteil 10 einen ebenfalls in etwa ringförmigen Anlenkabschnitt mit einem entsprechenden Vorsprung 12 aufweist, wobei von dem Anlenkabschnitt aus zwei in den Figuren 4a und 4b bezeichnete Mitnehmerfortsätze 18 nach unten abstehen, die eine sich nach unten hin öffnende Ausnehmung beidseitig begrenzen, in die der Schaltnocken 11 eingreift.

Die beiden jeweils zweiteiligen Sperrklinken 10, 10a zu beiden Seiten der Endleiste 4, 4a, 7 bilden somit ein Sperrglied 10, 10a der Hochschiebesicherungsvorrichtung, welches über eine Schaltmechanik der Hochschiebesicherungsvorrichtung betätigt wird, die wiederum von der Schaltwelle 8, 8a und den daran angebrachten beiden Lagerböcken 9 mit den Ringfedem 5 gebildet wird und über die Ankopplung an die beiden seitlichen Aufzugbänder 3 betätigt wird. Befinden sich diese beiden Aufzugbänder 3 in einem zugkraftbeaufschlagten Zustand, lastet also das Gewicht der Endleiste 4, 4a, 7 auf ihnen, so befindet sich die Hochschiebesicherungsvorrichtung in ihrem Freigabezustand, der in den Figuren 3a und 4a dargestellt ist. Wird die Endleiste 4, 4a, 7 nun mit einer nach oben gerichteten Kraft beaufschlagt, die nicht über die Aufzugbänder 3 aufgebracht wird, kommt es also zu einem Hochschiebeversuch, schaltet die Hochschiebesicherungsvorrichtung in den in den Figuren 3b und 4b gezeigten Sperrzustand. Dabei wird über die Lagerböcke 9 die Schaltwelle 8, 8a in der in den Figuren 3a, 3b gezeigten Ansicht nach links gedreht, so dass der Schaltnocken 11 die Sperrklinke 10, 10a aus ihrer in Figur 3a gezeigten Freigabestellung in ihre in Fig. 3b gezeigte Sperrstellung verdreht.

In der Sperrstellung liegen die beiden zu sich gegenüberliegenden Innenwänden der Führungsnut 15 hin spitz zulaufenden Anlageabschnitte 12, 13 der Sperrklinke 10, 10a an eben diesen Innenwänden reibschlüssig an, wobei sie sich bei Einwirken einer noch stärkeren, nach oben gerichteten Kraft auf die Endleiste 4, 4a, 7 in das Material der Führungsschiene 6 formschlüssig einarbeiten. Dabei sind ober- und unterhalb der Sperrklinke 10, 10a und des Schaltnockens 11 zwei Rollen 17 an der dem Basisprofil 4 der Endleiste 4, 4a, 7 abgewandten Seite des Abstützschenkels 7a drehbar angebracht, mit denen sich der Abstützschenkel 7a in der Führungsnut 15 abstützt. Die Endleiste 4, 4a, 7 wird somit bei einer Betätigung der Hochschiebesicherungsvorrichtung gegen gehalten, wodurch ein Verkippen der Endleiste 4, 4a, 7 verhindert wird.

Abwandlungen und Modifikationen der gezeigten Ausführungsform sind möglich.

## Patentansprüche

1. Raffstore mit einem an Aufzugsbändern (3) aufzieh- und ablassbaren Behang aus Behanglamellen (1) und einer unteren Endleiste (4, 4a, 7), wobei die Aufzugsbänder (3) an der Endleiste (4, 4a, 7) angreifen, und mit einer Führungsschiene (6) auf einer oder auf beiden Seiten des Behangs, wobei die Endleiste (4, 4a, 7) in einer oder in beiden Führungsschienen (6) geführt ist, und wobei
eine Hochschiebesicherungsvorrichtung für die Endleiste (4, 4a, 7) vorgesehen ist, welche in einem Sperrzustand eine Bewegung der Endleiste (4, 4a, 7) nach oben verhindert und in einem Freigabezustand zulässt, welche Hochschiebesicherungsvorrichtung eine Schaltmechanik (8, 8a, 9) und zumindest ein Sperrglied (10, 10a) umfasst, wobei das zumindest eine Sperrglied (10, 10a) der Hochschiebesicherungsvorrichtung zwischen seiner Sperrstellung und seiner Freigabestellung beweglich und insbesondere in einer zugeordneten Führungsschiene (6) angeordnet ist und in seiner Sperrstellung eine Bewegung der Endleiste (4, 4a, 7) verhindert und in seiner Freigabestellung eine Bewegung der Endleiste (4, 4a, 7) zulässt, wobei die Hochschiebesicherungsvorrichtung über die Schaltmechanik (8, 8a, 9) zwischen dem Sperrzustand und dem Freigabezustand schaltbar ist, und wobei die Schaltmechanik (8, 8a, 9) zum Schalten des zumindest einen Sperrglieds (10, 10a) zwischen seiner Sperrstellung und seiner Freigabestellung ausgebildet ist,
**dadurch gekennzeichnet, dass**
die Schaltmechanik (8, 8a, 9) eine Schaltwelle (8, 8a) umfasst, die drehbar an der Endleiste (4, 4a, 7) aufgenommen ist und mit dem zumindest einem Sperrglied (10, 10a) in Wirkverbindung steht, um das Sperrglied (10, 10a) zwischen seiner Sperrstellung und seiner Freigabestellung zu schalten.

2. Raffstore nach Anspruch 1, **dadurch gekennzeichnet, dass** die Hochschiebesicherungsvorrichtung sich gegen ein unabhängig von den Aufzugsbändern (3) erfolgendes Hochschieben der Endleiste (4, 4a, 7) sperrt, ein Aufziehen und Ablassen der Endleiste (4, 4a, 7) über die Aufzugsbänder (3) aber zulässt.

3. Raffstore nach Anspruch 1 oder 2, **dadurch gekennzeichnet, dass** eine Anzahl der Aufzugsbänder (3) so an die Hochschiebesicherungsvorrichtung angekoppelt ist, dass diese ihren Sperrzustand einnimmt, wenn das Gewicht der Endleiste (4, 4a, 7) nicht an der angekoppelten Anzahl der Aufzugsbänder (3) zieht, und ihren Freigabezustand, wenn das Gewicht der Endleiste (4, 4a, 7) an der angekoppelten Anzahl der Aufzugsbänder (3) zieht.

4. Raffstore nach Anspruch 3, **dadurch gekennzeichnet, dass** die Endleiste (4, 4a, 7) eine Profilanordnung (4, 4a) aufweist, die auf einer oder auf beiden Stirnseiten mit einem in die zugeordnete Führungsnut (15) der dortigen Führungsschiene (6) hineinragenden Führungskörper (7) versehen ist, wobei an zumindest einem der Führungskörper (7) eine zwischen der Sperrstellung und der Freigabestellung beweglich angebrachte Sperrklinke (10, 10a) angebracht ist, welche das Sperrglied (10, 10a) bildet und in der Sperrstellung mit zumindest einem Angriffsabschnitt (12, 13) in Angriff an der Führungsschiene (6) ist, in der Freigabestellung aber nicht.

5. Raffstore nach Anspruch 4, **dadurch gekennzeichnet, dass** die Sperrklinke (10, 10a) insbesondere zwei in der Sperrstellung an gegenüberliegenden, vertikalen Innenwänden der Führungsschiene (6) angreifende Angriffsabschnitte (12, 13) aufweist, wobei jeder Angriffsabschnitt (12, 13) als zur zugeordneten Innenwand der Führungsschiene (6) hin spitz zulaufender Vorsprung ausgebildet ist, und wobei die jeweils zugeordnete Innenwand der Führungsschiene (6) vorzugsweise mit Querrillen versehen ist.

6. Raffstore nach einem der Ansprüche 1 bis 5, **dadurch gekennzeichnet, dass** sich die Schaltwelle (8, 8a) in Längsrichtung der Endleiste (4, 4a, 7) erstreckt.

7. Raffstore nach einem der vorhergehenden Ansprüche, **dadurch gekennzeichnet, dass** die Schaltwelle (8, 8a) zumindest einen Nockenwellenabschnitt (8a) mit einem Schaltnocken (11) umfasst, welcher an dem zugeordneten Sperrglied (10, 10a) angreift, und einen mit dem Nockenwellenabschnitt (8a) fluchtenden Betätigungswellenabschnitt (8), welcher insbesondere innerhalb der Endleiste (4, 4a, 7) untergebracht ist und insbesondere als ein zum Nockenwellenabschnitt (8a) separates Bauteil ausgebildet ist, welches drehfest mit dem Nockenwellenabschnitt (8a) verbunden ist.

8. Raffstore nach einem der vorhergehenden Ansprüche, **dadurch gekennzeichnet, dass** die Schaltmechanik (8, 8a, 9) eine Anzahl Betätigungsschalter (9) umfasst, insbesondere eine der Anzahl Sperrglieder (10, 10a) entsprechende Anzahl drehfest mit dem Betätigungswellenabschnitt (8) verbundener Betätigungsschalter (9), durch deren Betätigung die Hochschiebesicherungvorrichtung zwischen dem Sperrzustand und dem Freigabezustand schaltbar ist.

9. Raffstore nach einem der Ansprüche 3 bis 8, **dadurch gekennzeichnet, dass** zur Ankopplung der Anzahl der Aufzugsbänder (3) an die Hochschiebesicherungvorrichtung eine entsprechende Anzahl an der Endleiste (4, 4a, 7), insbesondere an dem Betätigungswellenabschnitt (8) zwischen einer dem Sperrzustand entsprechenden Drehstellung und einer dem Freigabezustand entsprechenden Drehstellung schwenkbeweglich angelenkter Lagerböcke (9) vorgesehen ist, wobei an jedem der Anzahl Lagerböcke (9) eines der Aufzugsbänder (3) mit Abstand zur Schwenkachse angebracht, insbesondere um einen Bandaufnahmestift herum geschlauft ist, und wobei jedem Lagerbock (9) ein Vorspanneinrichtung (5) beispielsweise in Form einer Ringfeder (5) zugeordnet ist, welche den Lagerbock (9) entgegen dem auf das an dem Lagerbock (9) angebrachte Aufzugsband (3) wirkenden Gewicht der Endleiste (4, 4a, 7) in seine dem Sperrzustand entsprechende Drehstellung vorspannt, wobei die Anzahl Lagerböcke (9) insbesondere die Anzahl Betätigungsschalter (9) bildet.

10. Raffstore nach einem der Ansprüche 4 bis 9 **dadurch gekennzeichnet, dass** jeder Führungskörper (7) einen von der Profilanordnung (4, 4a) in die zugeordnete Führungsnut (15) hineinragenden Verbindungsschenkel (7b) und einen sich längs und in der Führungsnut (15) erstreckenden Abstützschenkel (7a) mit in Führungsnutlängsrichtung beabstandeten Auflagen (17) zur Abstützung an der Führungsnut (15) aufweist, insbesondere zwei an dem Abstützschenkel (7a) drehbar angebrachte Rollen (17).

11. Raffstore nach Anspruch 10, **dadurch gekennzeichnet, dass** jeder Führungskörper (7) einen an der Profilanordnung (4, 4a) der Endleiste (4, 4a, 7) angebrachten Befestigungsfuß (7c) aufweist, von dem ausgehend der Verbindungsschenkel (7b) des Führungskörpers (7) in die zugeordnete Führungsnut (15) hineinragt, wobei zumindest der Befestigungsfuß (7c) oder auch der Verbindungsschenkel (7b) des Führungskörpers (7) vom zugeordneten Nockenwellenabschnitt (8a) der Schaltwelle (8, 8a) durchdrungen ist, und wobei die Profilanordnung (4, 4a) der Endleiste (4, 4a) ein Basisprofil (4) mit einem vorzugsweise nach oben offenem Längskanal (14) aufweist, in dem die Befestigungsfüße (7c) der beiden Führungskörper (7) mit den beiden Nockenwellenabschnitten (8a) sowie der die beiden Nockenwellenabschnitte (8a) verbindende Betätigungswellenabschnitt (8) und die beiden daran angebrachten Lagerböcke (9) untergebracht sind, wobei die Profilanordnung (4, 4a) der Endleiste (4, 4a) vorzugsweise ein Deckprofil (4a) aufweist, welches den Längskanal oberseitig verdeckt, und wobei der Betätigungswellenabschnitt (8) insbesondere als Vierkantwelle (8) ausgebildet ist, welche in entsprechende Vierkantausnehmungen der beiden Nockenwellenabschnitte (8a) gesteckt ist.

12. Raffstore nach Anspruch 10 oder 11 **dadurch gekennzeichnet, dass** die beiden Führungskörper (7) mit der Sperrklinke (10, 10a) versehen sind, wobei die Sperrklinke (10, 10a) jeweils auf der der Profilanordnung (4, 4a) der Endleiste (4, 4a, 7) abgewandten Seite des Abstützschenkels (7a) oberhalb der Schaltwelle (8, 8a) drehbar angebracht ist und zwei von dort nach unten ragende Mitnehmerfortsätze (18) aufweist, die eine sich nach unten hin öffnende Ausnehmung beidseitig begrenzen, und wobei der zugeordnete Nockenwellenabschnitt (8a) den Abstützschenkel (7a) durchgreift und mit seinem stirnseitigen Schaltnocken (11) zwischen die beiden Mitnehmerfortsätze (18) in die Ausnehmung greift.

13. Raffstore nach einem der vorhergehenden Ansprüche, **dadurch gekennzeichnet, dass** der Raffstore eine weitere Anzahl an zumindest einer der beiden Längsseiten der Behanglamellen (1) angreifender Wendebänder (2) aufweist, über die die Behanglamellen (1) zumindest bei abgelassenem Behang zwischen einer Belichtungsstellung mit voneinander abgehobenen Behanglamellen (1) und einer Verschattungsstellung mit aneinander anliegenden Behanglamellen (1) verschwenkbar sind, wobei die an der Endleiste (4) angreifenden Aufzugsbänder (3) so durch die Behanglamellen (1) oder an den Behanglamellen vorbei geführt sind, dass sie sich in der Verschattungsstellung vollständig auf einer dem Gebäude zugewandten Seite des Behangs befinden.

14. Raffstore nach einem der vorhergehenden Ansprüche, **dadurch gekennzeichnet, dass** die beiden Führungsschienen (6) jeweils eine Führungsnut (15) für die Endleiste (4, 4a) und in Normalrichtung zum Behang daneben eine andere Führungsnut (16) für die Behanglamellen (1) aufweisen, wobei die Endleiste (4, 4a) einerseits und die Behanglamellen (1) andererseits jeweils in eigenen Führungsnuten (15, 16) geführt sind.

## Claims

1. Lamellar blind having a curtain which can be pulled up and released on lift bands (3) and consists of curtain slats (1) and a lower end slat (4, 4a, 7), wherein the lift bands (3) act on the end slat (4, 4a, 7), and having a guide rail (6) on one or both sides of the curtain, wherein the end slat (4, 4a, 7) is guided in one or both guide rails (6), and wherein an anti-lifting device is provided for the end slat (4, 4a, 7), which in a blocking state prevents an upward movement of the end slat (4, 4a, 7) and in a release state allows it, which anti-lifting device comprises a switching mechanism (8, 8a, 9) and at least one locking member (10, 10a), wherein the at least one locking member (10, 10a) of the anti-lifting device is movable between its locked position and its release position and in particular is arranged in an associated guide rail (6) and in its locked position prevents movement of the end slat (4, 4a, 7) and in its release position permits movement of the end slat (4, 4a, 7), wherein the anti-lifting device can be switched between the locked state and the release state via the switching mechanism (8, 8a, 9), and wherein the switching mechanism (8, 8a, 9) is designed to switch the at least one locking member (10, 10a) between its locking position and its release position, **characterized in that** the switching mechanism (8, 8a, 9) comprises a switching shaft (8, 8a) which is rotatably accommodated on the end slat (4, 4a, 7) and is operatively connected to the at least one locking member (10, 10a) in order to switch the locking member (10, 10a) between its locking position and its release position.

2. Lamellar blind according to claim 1, **characterized in that** the anti-lifting device locks itself against the end slat (4, 4a, 7) from being pushed up independently of the lift bands (3), but allows the end slat (4, 4a, 7) to be pulled up and released via the lift bands (3).

3. Lamellar blind according to claim 1 or 2, **characterized in that** a number of the lift bands (3) are coupled to the anti-lifting device in such a way that said anti-lifting device assumes its locking state when the weight of the end slat (4, 4a, 7) does not pull on the coupled number of lift bands (3) and its release state when the weight of the end slat (4, 4a, 7) pulls on the coupled number of lift bands (3).

4. Lamellar blind according to claim 3, **characterized in that** the end slat (4, 4a, 7) has a profile arrangement (4, 4a) which is provided on one or both end faces with a guide body (7) projecting into the associated guide groove (15) of the guide rail (6) there, wherein on at least one of the guide bodies (7) a locking pawl (10, 10a) is mounted so as to be movable between the locking position and the release position, which pawl forms the locking member (10, 10a) and is in engagement with the guide rail (6) with at least one engagement section (12, 13) in the locking position but not in the release position.

5. Lamellar blind according to claim 4, **characterized in that** the locking pawl (10, 10a) has in particular two engagement sections (12, 13) which in the locking position engage on opposite vertical inner walls of the guide rail (6), wherein each engagement section (12, 13) is constructed as a projection tapering to a point towards the associated inner wall of the guide rail (6), and wherein the respectively associated inner wall of the guide rail (6) is preferably provided with transverse grooves.

6. Lamellar blind according to one of claims 1 to 5, **characterized in that** the switching shaft (8, 8a) extends in the longitudinal direction of the end slat (4, 4a, 7).

7. Lamellar blind according to one of the preceding claims, **characterized in that** the switching shaft (8, 8a) comprises at least one camshaft section (8a) with a switching cam (11) which engages on the associated locking member (10, 10a), and an actuating shaft section (8) aligned with the camshaft section (8a), which is accommodated in particular within the end slat (4, 4a, 7) and is formed in particular as a separate component from the camshaft section (8a), which is connected in a rotationally fixed manner to the camshaft section (8a).

8. Lamellar blind according to one of the preceding claims, **characterized in that** the switching mechanism (8, 8a, 9) comprises a number of actuating switches (9), in particular a number of actuating switches (9) corresponding to the number of locking members (10, 10a) connected in a rotationally fixed manner to the actuating shaft section (8), by the actuation of which the anti-lifting device can be switched between the locking state and the release state.

9. Lamellar blind according to one of the claims 3 to 8, **characterized in that** for coupling the number of lift bands (3) to the anti-lifting device, there is provided a corresponding number of bearing blocks (9), which are articulated on the end slat (4, 4a, 7), in particular on the actuating shaft section (8), so as to be pivotable between a rotational position corresponding to the locking state and a rotational position corresponding to the release state, wherein one of the lift bands (3) is mounted on each of the number of bearing blocks (9) at a distance from the pivot axis, in particular looped around a band receiving pin, and wherein each bearing block (9) is associated with a pretensioning device (5), for example in the form of an annular spring (5), which pretensions the bearing block (9) against the weight of the end slat (4, 4a, 7) acting on the lift band (3) mounted on the bearing block (9) into its rotational position corresponding to the locking state, wherein the number of bearing blocks (9) forms in particular the number of actuating switches (9).

10. Lamellar blind according to one of claims 4 to 9, **characterized in that** each guide body (7) has a connecting limb (7b) projecting from the profile arrangement (4, 4a) into the associated guide groove (15) and a supporting limb (7a) extending longitudinally and in the guide groove (15) with supports (17) spaced apart in the longitudinal direction of the guide groove for support on the guide groove (15), in particular two rollers (17) rotatably mounted on the supporting limb (7a).

11. Lamellar blind according to claim 10, **characterized in that** each guide body (7) has a fastening foot (7c) which is attached to the profile arrangement (4, 4a) of the end slat (4, 4a, 7) and originating from which the connecting limb (7b) of the guide body (7) projects into the associated guide groove (15), wherein at least the fastening foot (7c) or also the connecting limb (7b) of the guide body (7) is penetrated by the associated camshaft section (8a) of the switching shaft (8, 8a), and wherein the profile arrangement (4, 4a) of the end slat (4, 4a) has a base profile (4) with a preferably upwardly open longitudinal channel (14), in which the fastening feet (7c) of the two guide bodies (7) with the two camshaft sections (8a) are accommodated, as well as the actuating shaft section (8) connecting the two camshaft sections (8a) and the two bearing blocks (9) attached thereto, wherein the profile arrangement (4, 4a) of the end slat (4, 4a) preferably has a cover profile (4a) which covers the longitudinal channel at the top, and wherein the actuating shaft section (8) is designed in particular as a square shaft (8) which is inserted into corresponding square recesses of the two camshaft sections (8a).

12. Lamellar blind according to claim 10 or 11, **characterized in that** the two guide bodies (7) are provided with the locking pawl (10, 10a), wherein the locking pawl (10, 10a) is rotatably mounted in each case on the side of the supporting limb (7a) above the switching shaft (8, 8a) which faces away from the profile arrangement (4, 4a) of the end slat (4, 4a, 7), and has two driver projections (18) projecting downwards from there, which delimit a recess opening downwards on both sides, and wherein the associated camshaft section (8a) passes through the supporting limb (7a) and engages with its frontal switching cam (11) between the two driver projections (18) in the recess.

13. Lamellar blind according to one of the preceding claims, **characterized in that** the lamellar blind has a further number of turning bands (2) engaging at least at one of the two longitudinal sides of the curtain slats (1), by means of which the curtain slats (1) can be pivoted, at least when the curtain is lowered, between an exposure position with the curtain slats (1) raised from one another and a shading position with the curtain slats (1) resting against one another, wherein the lift bands (3) acting on the end slat (4) are guided through the curtain slats (1) or past the curtain slats in such a way that in the shading position they are located completely on a side of the curtain facing the building.

14. Lamellar blinds according to one of the preceding claims, **characterized in that** the two guide rails (6) each have a guide groove (15) for the end slat (4, 4a) and, in the normal direction to the curtain, next to it another guide groove (16) for the curtain slats (1), wherein the end slat (4, 4a) on the one hand and the curtain slats (1) on the other hand are each guided in their own guide grooves (15, 16).

## Revendications

1. Store à lamelles avec un rideau de lamelles de store (1) pouvant être remonté et abaissé sur des bandes de traction (3) et avec une lame finale inférieure (4, 4a, 7), les bandes de traction (3) se mettant en prise sur la lame finale (4, 4a, 7), et avec un rail de guidage (6) sur un côté ou les deux côtés du rideau, dans lequel la lame finale (4, 4a, 7) est guidée dans un rail de guidage (6) ou les deux et dans lequel un dispositif de sécurité anti-levage est prévu pour la lame finale (4, 4a, 7), qui empêche le déplacement de la lame finale (4, 4a, 7) vers le haut quand il est verrouillé et l'autorise quand il est déverrouillé, lequel dispositif de sécurité anti-levage comprend un mécanisme de commutation (8, 8a, 9) et au moins un organe de verrouillage (10, 10a), l'au moins un organe de verrouillage (10, 10a) du dispositif de sécurité anti-levage étant mobile entre sa position de verrouillage et sa position de déverrouillage et étant disposé en particulier dans un rail de guidage (6) associé et empêchant dans sa position de verrouillage un mouvement de la lame finale (4, 4a, 7) et autorisant dans sa position déverrouillage un mouvement de la lame finale (4, 4a, 7), le dispositif de sécurité anti-levage pouvant être commuté par le mécanisme de commutation (8, 8a, 9) entre l'état de verrouillage et l'état de déverrouillage et le mécanisme de commutation (8, 8a, 9) étant conçu pour faire commuter l'au moins un organe de verrouillage (10, 10a) entre sa position de verrouillage et sa position de déverrouillage,
**caractérisé en ce que** le mécanisme de commutation (8, 8a, 9) comprend un arbre de commutation (8, 8a) qui est logé avec possibilité de rotation sur la lame finale (4, 4a, 7) et qui est en liaison active avec l'au moins un organe de verrouillage (10, 10a) pour faire commuter l'organe de verrouillage (10, 10a) entre sa position de verrouillage et sa position de déverrouillage.

2. Store à lamelles selon la revendication 1, **caractérisé en ce que** le dispositif de sécurité anti-levage empêche le levage de la lame finale (4, 4a, 7) s'il se produit indépendamment des bandes de traction (3) mais autorise le levage et l'abaissement de la lame finale (4, 4a, 7) à l'aide des bandes de traction (3).

3. Store à lamelles selon la revendication 1 ou 2, **caractérisé en ce qu'**un certain nombre de bandes de traction (3) sont couplées au dispositif de sécurité anti-levage de telle façon que celui-ci passe dans l'état de verrouillage quand le poids de la lame finale (4, 4a, 7) ne tire pas sur les bandes de traction (3) couplées et dans l'état de déverrouillage quand le poids de la lame finale (4, 4a, 7) tire sur les bandes de traction (3) couplées.

4. Store à lamelles selon la revendication 3, **caractérisé en ce que** la lame finale (4, 4a, 7) présente une disposition de profilé (4, 4a) qui est munie sur une face d'extrémité ou les deux d'éléments de guidage (7) qui dépassent dans la rainure de guidage (15) correspondante du rail de guidage (6) respectif, un cliquet de verrouillage (10, 10a) mobile entre la position de verrouillage et la position de déverrouillage étant disposé sur au moins un des éléments de guidage (7), formant l'organe de verrouillage (10, 10a) et étant en prise sur le rail de guidage (6) par au moins une partie de prise (12, 13) dans la position de verrouillage, mais pas dans la position de déverrouillage.

5. Store à lamelles selon la revendication 4, **caractérisé en ce que** le cliquet de verrouillage (10, 10a) présente en particulier deux parties de prise (12, 13) qui se mettent en prise sur des parois intérieures verticales opposées du rail de guidage (6) dans la position de verrouillage, chaque partie de prise (12, 13) étant conformée comme une saillie en pointe vers la paroi intérieure correspondante du rail de guidage (6) et chaque paroi intérieure correspondante du rail de guidage (6) étant de préférence dotée de rainures transversales.

6. Store à lamelles selon l'une des revendications 1 à 5, **caractérisé en ce que** l'arbre de commutation (8, 8a) s'étend dans le sens de la longueur de la lame finale (4, 4a, 7).

7. Store à lamelles selon l'une des revendications précédentes, **caractérisé en ce que** l'arbre de commutation (8, 8a) comprend au moins une section d'arbre à cames (8a) avec une came de commutation (11) qui se met en prise sur l'organe de verrouillage (10, 10a) correspondant et une section d'arbre d'actionnement (8) alignée avec la section d'arbre à cames (8a), qui est logée en particulier à l'intérieur de la lame finale (4, 4a, 7) et qui est conformée en particulier comme une pièce séparée de la section d'arbre à cames (8a) est reliée de façon solidaire en rotation à la section d'arbre à cames (8a).

8. Store à lamelles selon l'une des revendications précédentes, **caractérisé en ce que** le mécanisme de commutation (8, 8a, 9) comprend un certain nombre de commutateurs d'actionnement (9), en particulier un nombre de commutateurs d'actionnement (9) correspondant au nombre d'organes de verrouillage (10, 10a) reliés à la section d'arbre d'actionnement (8), dont l'actionnement permet de faire commuter le dispositif de sécurité anti-levage entre l'état de verrouillage et l'état de déverrouillage.

9. Store à lamelles selon l'une des revendications 3 à 8, **caractérisé en ce que** pour le couplage du certain nombre de bandes de traction (3) au dispositif de sécurité anti-levage, il est prévu un nombre correspondant de paliers (9) articulés sur la lame finale (4, 4a, 7), en particulier sur la section d'arbre d'actionnement (8), de façon à pouvoir pivoter entre une position de rotation correspondant à l'état de verrouillage et une position de rotation correspondant à l'état de déverrouillage, les bandes de traction (3) étant disposées chacune sur un des paliers (9) à distance de l'axe de pivotement, en particulier passée en boucle autour d'une goupille de reprise de bande, et chaque palier (9) étant associé à un dispositif de précontrainte (5), formé par exemple par un anneau-ressort (5), qui précontraint le palier (9) dans sa position de pivotement correspondant à l'état de verrouillage contre le poids de la lame finale (4, 4a, 7) agissant sur la bande de traction (3) placée sur le palier (9), le nombre de paliers (9) formant en particulier le nombre de commutateurs d'actionnement (9).

10. Store à lamelles selon l'une des revendications 4 à 9, **caractérisé en ce que** chaque élément de guidage (7) présente un bras de liaison (7b) qui dépasse à partir de la disposition de profilé (4, 4a) dans la rainure de guidage (15) correspondante et un bras d'appui (7a) qui s'étend le long de la rainure de guidage (15) et dans celle-ci avec des appuis (17) écartés dans le sens longitudinal de la rainure de guidage pour l'appui sur la rainure de guidage (15), en particulier deux galets (17) disposés avec possibilité de rotation sur le bras d'appui (7a).

11. Store à lamelles selon la revendication 10, **caractérisé en ce que** chaque élément de guidage (7) présente un pied de fixation (7c) placé sur la disposition de profilé (4, 4a) de la lame finale (4, 4a, 7), à partir duquel le bras de liaison (7b) de l'élément de guidage (7) dépasse dans la rainure de guidage (15) correspondante, le pied de fixation (7c) au moins, ou le bras de liaison (7b) de l'élément de guidage (7) également, étant traversé par la section d'arbre à cames (8a) associée de l'arbre de commutation (8, 8a), et la disposition de profilé (4, 4a) de la lame finale (4, 4a) présentant un profilé de base (4) avec un canal longitudinal (14) ouvert de préférence vers le haut, dans lequel les pieds de fixation (7c) des deux éléments de guidage (7) sont logés avec les deux sections d'arbre à cames (8a) et avec la section d'arbre d'actionnement (8) reliant les deux sections d'arbre à cames (8a) et les deux paliers (9) placés dessus, la disposition de profilé (4, 4a) de la lame finale (4, 4a) présentant de préférence un profilé de couverture (4a) qui couvre le canal longitudinal sur la face supérieure, la section d'arbre d'actionnement (8) étant conformée en particulier comme un arbre carré (8) qui est inséré dans des évidements carrés correspondants des deux sections d'arbre à cames (8a).

12. Store à lamelles selon la revendication 10 ou 11, **caractérisé en ce que** les deux éléments de guidage (7) sont munis du cliquet de verrouillage (10, 10a), lequel cliquet de verrouillage (10, 10a) est disposé sur le côté du bras d'appui (7a) tourné à l'opposé de la disposition de profilé (4, 4a) de la lame finale (4, 4a, 7), au-dessus de l'arbre de commutation (8, 8a), avec possibilité de rotation, et présente deux saillies d'entraînement (18) qui dépassent vers le bas à partir de là et qui délimitent de part et d'autre un évidement ouvert vers le haut, et la section d'arbre à cames (8a) associée traverse le bras d'appui (7a) et se met en prise dans l'évidement par sa came de commutation (11) de face d'extrémité entre les deux saillies d'entraînement (18).

13. Store à lamelles selon l'une des revendications précédentes, **caractérisé en ce que** le store à lamelles présente un autre nombre de bandes d'orientation (2) qui se mettent en prise au moins sur l'un des deux côtés longs des lamelles de store (1) et par lesquelles les lamelles de store (1) peuvent, au moins quand le rideau est baissé, être orientées entre une position laissant passer la lumière avec les lamelles de store (1) soulevées les unes des autres et une position d'occultation avec les lamelles de store (1) reposant les unes sur les autres, les bandes de traction (3) qui se mettent en prise sur la lame finale (4) étant guidées à travers les lamelles de store (1) ou devant les lamelles de store de manière à se trouver complètement sur un côté du store tourné vers le bâtiment dans la position d'occultation.

14. Store à lamelles selon l'une des revendications précédentes, **caractérisé en ce que** les deux rails de guidage (6) présentent chacun une rainure de guidage (15) pour la lame finale (4, 4a) et à côté de celle-ci, perpendiculairement au store, une autre rainure de guidage (16) pour les lamelles de store (1), la lame finale (4, 4a), d'une part, et les lamelles de store (1), d'autre part, étant guidées dans des rainures de guidage (15, 16) qui leur sont propres.
